# EUROPÄISCHE PATENTSCHRIFT

(11) **EP 2 520 718 B1**
(45) Veröffentlichungstag und Bekanntmachung des Hinweises auf die Patenterteilung: **26.12.2018**
(21) Anmeldenummer: 12001839.5
(22) Anmeldetag: 19.03.2012
(51) Int. Cl.: E01F 15/08

(54) **Fahrzeugrückhaltesystem mit verbessertem Deformationsverhalten**
Vehicle retention system with improved deformation
Système de retenue de véhicule ayant un comportement de déformation amélioré

(30) Priorität: 02.05.2011 DE 102011100183
(43) Veröffentlichungstag der Anmeldung: 07.11.2012
(73) Patentinhaber: Volkmann & Rossbach GmbH & Co. KG, 56410 Montabaur (DE)
(72) Erfinder: Volkmann, Vanessa, 56410 Montabaur (DE)
(74) Vertreter: Thum, Bernhard

(56) Entgegenhaltungen:
- EP-A2- 1 460 181
- WO-A1-2006/114290
- WO-A2-2005/099389
- DE-A1- 10 062 231
- DE-U1-202008 004 232
- DE-U1-202009 003 602
- FR-A- 1 387 757
- US-A- 4 040 758

## Beschreibung

Die vorliegende Erfindung betrifft ein Fahrzeugrückhaltesystem zum Absichern von Fahrbahnen mit einer Wandkonstruktion, die eine Mehrzahl schussartig zusammengesetzter Wandelemente umfasst, die sich entlang der abzusichernden Fahrbahn erstrecken, und einer Mehrzahl von Verankerungsvorrichtungen zum Fixieren der Wandelemente an einem Untergrund.

Auf Verkehrswegen, insbesondere auf Autobahnen, werden heutzutage im Mittelstreifenbereich zum Abtrennen der beiden Fahrbahnen aber ebenso seitlich der Fahrbahn Fahrzeugrückhaltesysteme eingesetzt, die ortsfest installiert sind. Beispiele für derartige Fahrzeugrückhaltesysteme sind Betonschutzwände oder Stahlschutzwände. Die Fahrzeugrückhaltesysteme lassen sich je nach Ausführung verschiedenen Sicherheitskategorien zuordnen. Hierzu dienen Parameter, die durch Versuche ermittelt werden. Einer dieser Parameter ist die sogenannte "Aufhaltestufe", die Auskunft darüber gibt, wie hoch das Aufhaltevermögen und die Eignung zum Umlenken eines anprallenden Fahrzeugs des jeweiligen Fahrzeugrückhaltesystems ist. Ein weiterer Parameter ist der sogenannte "Wirkungsbereich", der sich aus einer dynamischen Querverschiebung im Anprallfall und der tatsächlichen Baubreite des Fahrzeugrückhaltesystems errechnet. Schließlich dient ein als "Anprallheftigkeitsstufe" bezeichneter Parameter dazu, die Belastung auf Fahrzeuginsassen und daraus eine zu erwartende Verletzungsschwere bei einem Aufprall des Fahrzeugs auf das Fahrzeugrückhaltesystem abzuschätzen.

In jüngster Zeit wurde verstärkt dazu übergegangen, statt Stahlkonstruktionen Betonkonstruktionen zum Absichern von Fahrbahnen einzusetzen. Diese haben zwar den Vorteil einer relativ kostengünstigen Herstellung und eines relativ kleinen Wirkungsbereichs. Es hat sich aber gezeigt, dass Betonwandkonstruktionen zum Absichern von Fahrbahnen in Aufprallsituationen erhebliche Nachteile mit sich bringen. Die Ursache dafür liegt darin, dass derartige Betonkonstruktionen im Aufprallfall quasi nicht nachgeben. Die gesamte Aufprallenergie ist daher vom Fahrzeug aufzunehmen, was nur zu einem relativ geringen Grad, insbesondere bei kleinen Fahrzeugen, gewährleistet werden kann. So wirkt in einer Aufprallsituation ein Großteil der Aufprallenergie auf die Fahrzeuginsassen des aufprallenden Fahrzeugs ein. Gerade bei der weitgehend verbreiteten sogenannten Betonkonstruktion mit dem "New Jersey-Profil" kommt es aufgrund der konisch zulaufenden Gestaltung des Profils bei kleinen Fahrzeugen dazu, dass diese in einer Anprallsituation an der Betonkonstruktionen während des Aufpralls aufsteigen, dann von der Betonkonstruktion wieder zur Fahrbahn zurückgelenkt werden und hart auf dieser aufprallen. Diese stark schwankende Bewegung des Fahrzeugs, die aus der fehlenden Nachgiebigkeit des Fahrzeugrückhaltesystems aus Beton resultiert, führt zu einem erheblichen Hin- und Herschleudern der Insassen im Fahrzeug. Schlimmstenfalls schlagen Insassen mit dem Kopf an einem Seitenholm des Fahrzeugs an. Jedenfalls führen diese massiven Schwankungsbewegungen regelmäßig zu erheblichen Verletzungen bei den Fahrzeuginsassen.

Im Stand der Technik finden sich derartige Schutzsysteme wieder. Die WO 2005/099389 A2 offenbart eine Lärmschutzwand, dessen Längsstreben sich entlang einer Mehrzahl aufrechtstehender Pfosten erstreckt, um so eine Durchbruchsicherung durch die Lärmschutzwand bereitzustellen. Die DE 100 62 231 A2 offenbart ein weiteres Schutzelement gegen Druck, Stoß und sonstige Einwirkungen kinetischer Energie.

Ferner offenbart die EP 1 460 181 A2 eine Auffangvorrichtung gegen Ladungsabwurf von Fahrzeugen.

Es wird daher wieder verstärkt darüber nachgedacht, wie Fahrzeugrückhaltesysteme mit verhältnismäßig kleinem Wirkungsbereich bereitgestellt werden, die jedoch in einer Aufprallsituation mehr Energie aufnehmen und daher die vorstehend geschilderten Risiken von Betonkonstruktionen vermeiden können.

Es ist eine Aufgabe der vorliegenden Erfindung, ein Fahrzeugrückhaltesystem der eingangs bezeichneten Art bereitzustellen, das bei kleinem Wirkungsbereich eine Reduzierung der Anprallheftigkeit zulässt, indem es mehr Energie aufnimmt.

Diese Aufgabe wird durch ein Fahrzeugrückhaltesystem der eingangs bezeichneten Art zum Absichern von Fahrbahnen mit einer Wandkonstruktion gelöst, die eine Mehrzahl schussartig zusammengesetzter Wandelemente umfasst, die sich entlang der abzusichernden Fahrbahn erstrecken, und einer Mehrzahl von Verankerungsvorrichtungen zum Fixieren der Wandelemente an einem Untergrund, wobei vorgesehen ist, dass die Wandelemente jeweils eine Gitterstruktur mit sich kreuzenden horizontalen und vertikalen Streben aufweisen, wobei die horizontalen Streben in einer Ebene liegen und die vertikalen Streben in einer Ebene liegen und wobei die beiden Ebenen identisch sind.

In Abwendung von dem Trend hin zu Betonkonstruktionen sieht die vorliegende Erfindung wieder vor, Wandelemente zu verwenden, die aus einem deformierbaren Material hergestellt sind. Diese Wandelemente sind mit einer Gitterstruktur ausgeführt, die sich aus sich kreuzenden Streben zusammensetzt. Eine derartige Gitterstruktur, im Fachjargon auch als "Gitterrost" bezeichnet, besitzt ein gewisses Deformationsvermögen, wobei die Gitterstruktur in Form von sich netzartig kreuzenden Streben ein hohes Aufhaltevermögen aufweist, weil die Streben wie ein Auffangnetz für ein aufprallendes Fahrzeug wirken. Anders als bei herkömmlichen Schutzplankenkonstruktionen aus Stahl wirken gemäß der vorliegenden Erfindung in einer Aufprallsituation die einzelnen Streben wie eine Vielzahl von Zugelementen, die sowohl in Längsrichtung (parallel zur Fahrbahn) als auch in Querrichtung (Höhenrichtung) Aufprallenergie aufnehmen können und so die Anprallheftigkeitsstufe reduzieren. Mit einer solchen Konstruktion lässt sich sowohl ein aufsteigendes Fahrzeug während des Aufpralls als auch ein allzu heftiges Zurückwerfen des Fahrzeugs auf die Fahrbahn vermeiden. Vielmehr wird - anders als bei einer reinen Betonkonstruktion - Anprallenergie durch Deformation der einzelnen gitterförmig ausgebildeten Wandelemente abgebaut. Darüber hinaus sorgt die Maschenstruktur der Wandelemente auch für eine erhöhte Reibung zwischen dem Fahrzeugrückhaltesystem und dem Fahrzeug im Anprallfall, was das Fahrzeug weiter abbremst.

Eine Weiterbildung der Erfindung sieht vor, dass die Gitterstruktur aus sich kreuzenden Streben, vorzugsweise aus Metall, Kunststoff, faserverstärktem Kunststoff oder Kunststoff mit Füllmaterial gebildet ist. Je nach Anwendungssituation bieten sich hier bestimmte Materialien bevorzugt an.

Die Erfindung sieht vor, dass die Metallstreben mit einer Tiefendimension quer zur Fahrtrichtung der Fahrbahn ausgerichtet sind. Dabei können sich das Aufhaltevermögen, das Deformationsvermögen sowie der Wirkungsbereich nach Maßgabe der Dimensionierung der Metallstreben in der Tiefe quer zur Fahrtrichtung der Fahrbahn einstellen lassen. Bei größerer Tiefe nimmt zwar das Deformationsvermögen ab, jedoch können sich damit höhere Aufprallenergien abfangen lassen. Darüber hinaus kann mit zunehmender Tiefendimensionierung auch der Wirkungsbereich verkleinert werden.

Hinsichtlich der Gitterstruktur kann vorgesehen sein, dass diese polygonale, rechteckige oder quadratische Maschen aufweist. Dabei ist es möglich, dass die polygonalen oder rechteckigen Maschen einer größere Längserstreckung in Fahrbahnrichtung aufweisen. Die Maschenweite wird wiederum je nach Einsatzsituation gewählt. Eine kleinere Maschenweite sorgt für eine Vergrößerung des Aufhaltevermögens und eine Reduzierung des Deformationsvermögens.

Neben der Deformation der gitterartigen Wandelemente selbst lässt sich der Wirkungsbereich auch durch geeignete Wahl der Verankerungsvorrichtungen beeinflussen. Zum einen ist es möglich, eine Verankerungsvorrichtung zu wählen, die fest am Untergrund verankert ist, d.h. unverschieblich ist. Alternativ hierzu ist es möglich, dass wenigstens eine der Verankerungsvorrichtungen verschiebbar am Untergrund angebracht ist. Eine Ausführungsform sieht hierfür vor, dass wenigstens eine der Verankerungsvorrichtung über eine Klemmleiste oder einen Klemmrahmen an den Untergrund andrückbar sind. Dabei ist es möglich, dass die einzelnen Verankerungsvorrichtungen über Gummimatten an den Untergrund andrückbar sind, um so die Reibung zwischen Untergrund und verschiebbarer Verankerungsvorrichtung zu erhöhen.

Ferner kann erfindungsgemäß vorgesehen sein, dass wenigstens eine der Verankerungsvorrichtungen ein Paar aufrecht zum Untergrund anbringbarer Holme aufweist, zwischen denen wenigstens eines der Wandelemente fixierbar ist. Dabei ist es möglich, dass die Holme plattenartig ausgebildet sind.

Um das Aufhaltevermögen des erfindungsgemäßen Fahrzeugrückhaltesystems weiter zu erhöhen, sieht eine Weiterbildung der Erfindung vor, dass benachbarte Wandelemente miteinander fixiert, vorzugsweise verschraubt sind.

Ferner ist es erfindungsgemäß möglich, dass auf der von dem Untergrund abgewandten Seite der Wandelemente ein entlang der Fahrbahn verlaufendes Leitprofil angebracht ist. Auch dieses über mehrere Wandelemente hinweg verlaufende Leitprofil sorgt für eine Verbindung der einzelnen Wandelemente untereinander und damit für eine Erhöhung des Rückhaltevermögens. In diesem Zusammenhang ist es ferner möglich, dass das Leitprofil eine größere Breitenerstreckung quer zur Fahrbahn aufweist, als die Wandelemente.

Die Erfindung wird im Folgenden beispielhaft anhand der beiliegenden Figuren erläutert. Es stellen dar:
- Figur 1: eine räumliche Darstellung eines Ausschnitts eines erfindungsgemäßen Fahrzeugrückhaltesystems;
- Figur 2: eine Explosionsdarstellung des Gittersystems gemäß Figur 1;
- Figur 3: eine Seitenansicht des Fahrzeugrückhaltesystems gemäß Figuren 1 und 2;
- Figur 4: eine Draufsicht des Fahrzeugrückhaltesystems gemäß Figuren 1 bis 3;
- Figur 5: eine Einzelansicht einer Verankerungsvorrichtung gemäß einer ersten Ausführungsform;
- Figur 6: eine Darstellung einer zweiten Ausführungsform einer Verankerungsvorrichtung;
- Figur 7: eine Ausführungsvariante eines Wandelements mit Gitterstruktur; und
- Figur 8: eine alternative Ausführungsvariante eines Wandelements mit einer Gitterstruktur.

In Figur 1 ist ein erfindungsgemäßes Fahrzeugrückhaltesystem gezeigt und allgemein mit 10 bezeichnet. Dieses umfasst eine Mehrzahl schussartig zusammengesetzter Wandelemente 12, 14, 16, die parallel zur Fahrbahnlängsrichtung verlaufende Längsstreben 18 sowie Querstreben 20 aufweisen. Die einzelnen Wandelemente 12, 14, 16 sind an einander zugewandten Stirnseitenstreben 22, 24 über Verbindungsbolzen 26 miteinander verschraubt. Ferner weist das Fahrzeugrückhaltesystem Verankerungsvorrichtungen 28, 30, 32 auf, mit denen es an einem Untergrund U angebracht ist. Auf der von dem Untergrund U abgewandten Seite ist ein Leitprofil 34 vorgesehen, das den oberen Abschnitt der Wandelemente 12, 14, 16 umgibt.

Wendet man sich der Konstruktion im Einzelnen zu, so erkennt man in Figuren 2 und 3 die beiden Wandelemente 12 und 14 mit der zugeordneten Verankerungsvorrichtung 30 in Explosionsdarstellung. Die beiden Wandelemente 12 und 14, die jeweils eine quadratische Gitterstruktur gebildet aus den Längsstreben 18 und den Querstreben 20 mit einer Gitterweite d aufweisen, sind über Befestigungsbolzen 26, Unterlegscheiben 40 und Muttern 42, die in entsprechende Aufnahmeöffnungen 44, 46 an den Stirnseiten der jeweiligen Wandelemente 12 und 14 eingesteckt werden, miteinander verschraubt. Auf der Oberseite sind jeweils in Form eines Handlaufs Leitprofile 34 angebracht.

Man erkennt ferner, dass die Verankerungsvorrichtung 30 einen Rahmen 50 aufweist, der über Befestigungsbolzen 52 mit dem Untergrund U verschraubt ist. In dem Rahmen sind plattenartige Holme 52, 54 aufgenommen, die in dem Rahmen 50 verschiebbar sind. Ein oberer Bereich 56 bzw. 58 dieser Holme ist im wesentlichen senkrecht zum Untergrund U ausgerichtet. Ausgehend von diesem oberen Bereich 56 bzw. 58 erstreckt sich ein zu diesem leicht abgewinkelter Übergangsbereich 60 bzw. 62, der in einem im wesentlichen parallel zum Untergrund verlaufenden Fußbereich 64 (für den Holm 52 verdeckt) übergeht. In diesem Übergang sind Schlitze 66 vorgesehen, mit denen die Holme 54, 52 in dem Rahmen 50 geführt sind.

Jeweils ein Wandelement 12, 14, 16 ist über Befestigungsbolzen 70 mit entsprechenden Unterlegscheiben 72 und Muttern 74 zwischen zwei einander gegenüberliegende Holme 52, 54 eingeklemmt und somit in aufrechter Lage, wie in Figuren 1 und 2 gezeigt gehalten. Über die Befestigungsbolzen 52, die fest im Untergrund verankert werden, wird der Rahmen 50 auf den Untergrund angepresst. Mit diesem werden die Fußabschnitte 64 der Holme ebenfalls auf den Untergrund angepresst. Dabei sind die Rahmen mit einem Aufnahmebereich 76 so dimensioniert, dass ein entsprechendes Anpressen der Fußabschnitte 64 auf den Untergrund U möglich ist. Gegebenenfalls können unter den Rahmen oder lediglich unter den Fußabschnitten Gummimatten angeordnet werden, die dem Reibwert zwischen Untergrund und Fußabschnitt erhöhen.

In der Darstellung gemäß Figur 3 erkennt man, dass die beiden Befestigungsholme 52, 54 innerhalb des Rahmens 50 in ihrer am weitesten rechts liegenden, der abzusichernden Fahrbahn zugewandten Stellung am Untergrund U festgeklemmt sind. Kommt es in Folge einer Aufprallsituation zu einer Einwirkung einer Aufprallkraft F_{P}, so ist es möglich, dass das System gemäß dem Pfeil A ausweichen kann. Die Erstreckung des Rahmens in Richtung Pfeil A bestimmt daher das Vermögen der Verankerungsvorrichtung, nachzugeben, was Einfluss auf den Wirkungsbereich hat. Man erkennt dies in der strichlierten Linie 80 gemäß Figur 4. In Figur 4 ist auch die maximale Ausweichdistanz a dargestellt, die durch die erfindungsgemäße Verankerungsvorrichtung vorgegeben wird.

Figur 5 zeigt die Verankerungsvorrichtung 28 in Einzelteildarstellung. Darin erkennt man den Rahmen 50, sowie die erhöhte Ausnehmung 82, in der die beiden plattenförmigen Holme 52, 54 verschiebbar aufgenommen sind. Die beiden Pfeile P₁ und P₂ zeigen die Möglichkeit, die Wandelemente zwischen den oberen Abschnitten 56, 58 der beiden Holme 52, 54 festzuklemmen. Der Rahmen 50 ist dabei vorgefertigt beispielsweise geschweißt.

Figur 6 zeigt eine alternative Ausführungsform, bei der der Rahmen 90 aus mehreren Flacheisen zusammengesetzt ist. Zwei Flacheisen 92 dienen zur Auflage auf dem Untergrund. Zwei hierzu parallele Flacheisen 94 mit größeren Breitenerstreckung als die Flacheisen 92 bilden sozusagen den Führungsbereich für die Holme 52, 54 und wirken mit den entsprechenden Schlitzen 66 zusammen. Unterhalb dieser Flacheisen 94 liegen die Fußabschnitte. Schließlich sind noch zwei in Querrichtung verlaufende Flacheisen 96 vorgesehen, die die Rahmenstruktur bilden.

Figur 7 zeigt eine erste Ausführungsvariante eines Gitters 12 mit quadratischer Gitterstruktur. Die Weite der Gittermaschen ist in Längsrichtung und in Höhenrichtung konstant und mit d bezeichnet. In Figur 8 erkennt man hingegen eine alternative Ausführungsform für ein Wandelement 12', bei dem eine rechteckige Gitterstruktur vorliegt, wobei in Längsrichtung die Maschenweite etwa 2d, das heißt das Doppelte der Gitterweite in Höhenrichtung beträgt.

Ferner erkennt man in den beiden Figuren 7 und 8 auch die Breitenerstreckung b der Gitterstruktur. Je größer diese Breitenerstreckung b dimensioniert wird, desto stabiler wird die Gitterstruktur. Mit zunehmender Breitenerstreckung b nimmt aber das Deformationsvermögen und auch der Wirkungsbereich ab und die Anprallheftigkeit zu.

In einer Aufprallsituation bietet das vorliegende Fahrzeugrückhaltesystem gemäß vorstehender Beschreibung folgende Vorteile: Aufgrund der Verschiebbarkeit quer zur Fahrbahn, welche die einzelnen Verankerungsvorrichtungen bereitstellt, lässt sich bereits ein Teil der Aufprallenergie durch einfaches Verschieben unter Reibung abbauen. Der Widerstand, der einer solchen Verschiebung entgegengesetzt wird, bestimmt sich nach Maßgabe der Klemmkraft mit welcher die Verankerungsvorrichtungen gegen den Untergrund geklemmt werden. Eine entsprechende Auslenkung ist durch die strichlierte Linie in Figur 4 wiedergegeben. Darüber hinaus besitzt das erfindungsgemäße Fahrzeugrückhaltesystem auch ein Deformationsvermögen. Die Gitterstruktur der einzelnen Wandelemente lässt sich je nach Aufprallenergie mehr oder weniger stark deformieren, wobei die Stärke der einzelnen Streben, das heißt die Dimensionierung in Breitenrichtung (siehe Figuren 7 und 8: Parameter b) für das Deformationsvermögen mit maßgeblich ist. Die netzartige Struktur sorgt für gute Aufhalteeigenschaften bei dennoch ausgeprägter Deformationsfähigkeit, so dass die eingangs beschriebenen nachteiligen Effekte eines steifen Systems, wie etwa einem Fahrzeugrückhaltesystem aus Betonelementen, nicht auftreten. Zusätzlich wirkt sich bei dem erfindungsgemäßen Fahrzeugrückhaltesystem vorteilhaft aus, dass die Gitterstruktur selbst bei Kontakt mit einer Fahrzeugfläche eine starke Reibung hervorruft und somit das Fahrzeug abgebremst wird.

Aufgrund der Tatsache, dass das System aus einer im Wesentlichen senkrechten Wand besteht, kommt es auch zu keinem Aufsteigen der Fahrzeuge, wie etwa bei Betonelementen an der Schräge des bekannten New Jersey Profils. Auch besitzt dieses System keinen Pfosten, wie etwa herkömmliche Schutzplankensysteme, die regelmäßig zur Folge haben, dass sich ein Fahrzeug daran verkeilt und abrupt abgebremst wird. Die Verankerungsvorrichtungen haben hingegen, wie vorstehend ausführlich beschrieben, Ausweichvermögen.

## Patentansprüche

1. Fahrzeugrückhaltesystem (10) zum Absichern von Fahrbahnen mit einer Wandkonstruktion, die eine Mehrzahl schussartig zusammengesetzter Wandelemente (12, 14, 16) umfasst, die sich entlang der abzusichernden Fahrbahn erstrecken, und einer Mehrzahl von Verankerungsvorrichtungen (28, 30, 32) zum Fixieren der Wandelemente (12, 14, 16) an einem Untergrund (U),
wobei die Wandelemente (12, 14, 16) jeweils eine Gitterstruktur mit sich kreuzenden horizontalen (18) und vertikalen (20) Streben aufweisen, wobei die horizontalen Streben (18) in einer Ebene liegen und die vertikalen Streben (20) in einer Ebene liegen, und wobei die Streben (18, 20) aus Metall ausgebildet und mit einer Tiefendimension (b) quer zur Fahrtrichtung der Fahrbahn ausgerichtet sind,
**dadurch gekennzeichnet, dass** die beiden Ebenen identisch sind.

2. Fahrzeugrückhaltesystem (10) nach Anspruch 1,
**dadurch gekennzeichnet, dass** die Gitterstruktur aus sich kreuzenden Streben (18, 20), vorzugsweise aus Metall, Kunststoff, faserverstärktem Kunststoff oder Kunststoff mit Füllmaterial gebildet ist.

3. Fahrzeugrückhaltesystem (10) nach einem der vorangehenden Ansprüche, **dadurch gekennzeichnet, dass** die Gitterstruktur polygonale, rechteckige oder quadratische Maschen aufweist.

4. Fahrzeugrückhaltesystem (10) nach Anspruch 3,
**dadurch gekennzeichnet, dass** rechteckigen Maschen einer größere Längserstreckung (2d) in Fahrbahnrichtung aufweisen.

5. Fahrzeugrückhaltesystem (10) nach einem der vorangehenden Ansprüche, **dadurch gekennzeichnet, dass** wenigstens eine der Verankerungsvorrichtungen (28, 30, 32) fest am Untergrund (U) angebracht ist.

6. Fahrzeugrückhaltesystem (10) nach einem der Ansprüche 1 bis 4,
**dadurch gekennzeichnet, dass** wenigstens eine der Verankerungsvorrichtungen (28, 30, 32) verschiebbar am Untergrund (U) angebracht ist.

7. Fahrzeugrückhaltesystem (10) nach Anspruch 5 oder 6,
**dadurch gekennzeichnet, dass** wenigstens eine der Verankerungsvorrichtungen (28, 30, 32) über eine Klemmleiste oder einen Klemmrahmen (50) an den Untergrund (U) andrückbar sind.

8. Fahrzeugrückhaltesystem (10) nach einem der vorangehenden Ansprüche, **dadurch gekennzeichnet, dass** wenigstens eine der Verankerungsvorrichtungen (28, 30, 32) ein Paar aufrecht zum Untergrund anbringbarer Holme (52, 54) aufweist, zwischen denen wenigstens eines der Wandelemente (12, 14, 16) fixierbar ist.

9. Fahrzeugrückhaltesystem (10) nach Anspruch 8,
**dadurch gekennzeichnet, dass** die Holme (52, 54) plattenartig ausgebildet sind.

10. Fahrzeugrückhaltesystem (10) nach einem der vorangehenden Ansprüche, **dadurch gekennzeichnet, dass** benachbarte Wandelemente (12, 14, 16) miteinander fixiert, vorzugsweise verschraubt sind.

11. Fahrzeugrückhaltesystem (10) nach einem der vorangehenden Ansprüche, **dadurch gekennzeichnet, dass** auf der von dem Untergrund (U) abgewandten Seite der Wandelemente ein entlang der Fahrbahn verlaufendes Leitprofil (34) angebracht ist.

12. Fahrzeugrückhaltesystem (10) nach Anspruch 11,
**dadurch gekennzeichnet, dass** das Leitprofil (34) eine größere Breitenerstreckung quer zur Fahrbahn aufweist, als die Wandelemente (12, 14, 16).

## Claims

1. A vehicle restraint system (10) for securing roadways, having a wall construction comprising a plurality of weft-type wall elements (12, 14, 16) extending along the roadway to be secured, and a plurality of anchoring devices (28, 30, 32) for securing the wall elements (12, 14, 16) to a substrate (U),
wherein each of the wall elements (12, 14, 16) has a grid structure with intersecting horizontal (18) and vertical (20) struts, with the horizontal struts (18) lying in a plane and the vertical struts (20) lying in a plane, and with the struts (18, 20) being made of metal and aligned with a depth dimension (b) transverse to the direction of travel of the roadway,
**characterized in that** the two planes are identical.

2. The vehicle restraint system (10) as set forth in claim 1, **characterized in that** the grid structure of intersecting struts (18, 20) is preferably made of metal, plastic, fiber-reinforced plastic, or plastic with filler material.

3. The vehicle restraint system (10) as set forth in any one of the preceding claims, **characterized in that** the grid structure has polygonal, rectangular, or square meshes.

4. The vehicle restraint system (10) as set forth in claim 3, **characterized in that** rectangular meshes have a greater longitudinal extension (2d) in the roadway direction.

5. The vehicle restraint system (10) as set forth in any one of the preceding claims, **characterized in that** at least one of the anchoring devices (28, 30, 32) is securely attached to the substrate (U).

6. The vehicle restraint system (10) as set forth in any one of claims 1 to 4, **characterized in that** at least one of the anchoring devices (28, 30, 32) is slidably attached to the substrate (U).

7. The vehicle restraint system (10) as set forth in claim 5 or 6, **characterized in that** at least one of the anchoring devices (28, 30, 32) can be pressed by means of a clamping strip or a clamping frame (50) against the substrate (U).

8. The vehicle restraint system (10) as set forth in any one of the preceding claims, **characterized in that** at least one of the anchoring devices (28, 30, 32) has a pair of uprights (52, 54) that can be attached to the ground between which at least one of the wall elements (12, 14, 16) can be secured.

9. The vehicle restraint system as set forth in claim 8, **characterized in that** the uprights (52) are plate-like.

10. The vehicle restraint system (10) as set forth in any one of the preceding claims, **characterized in that** adjacent wall elements (12, 14, 16) are secured, preferably screwed, to one another.

11. The vehicle restraint system (10) as set forth in any one of the preceding claims, **characterized in that** a guide profile (34) that extends along the roadway is secured to the side of the wall elements that faces facing away from the substrate (U).

12. The vehicle restraint system (10) as set forth in claim 11, **characterized in that** the guide profile (34) has a greater width extending transversely to the roadway than the wall elements (12, 14, 16).

## Revendications

1. Système de retenue de véhicules (10), destiné à sécuriser des voies de circulation, comprenant une structure formant paroi qui comporte une pluralité d'éléments de paroi (12, 14, 16), à assemblage rapide, qui s'étendent le long de la voie de circulation à sécuriser, et une pluralité de dispositifs d'ancrage (28, 30, 32) destiné à fixer des éléments de paroi (12, 14, 16) à un sol (U),
les éléments de paroi (12, 14, 16) comportant chacun une structure grillagée pourvue de barres horizontales (18) et verticales (20), lesdites barres horizontales (18) étant situées dans un plan et les barres verticales (20) étant situées dans un plan et les barres (18, 20) étant en métal et étant orientées, dans le sens de la profondeur (b), transversalement à la direction de circulation de la voie de circulation, **caractérisé en ce que** les deux plans sont identiques.

2. Système de retenue de véhicules (10) selon la revendication 1,
**caractérisé en ce que** la structure grillagée est formée de barres (18, 20) qui se croisent, de préférence en métal, en matière plastique, en matière plastique renforcée par des fibres ou en matière plastique pourvue d'une matière de remplissage.

3. Système de retenue de véhicules (10) selon l'une des revendications précédentes, **caractérisé en ce que** la structure grillagée comporte des mailles polygonales, rectangulaires ou carrées.

4. Système de retenue de véhicules (10) selon la revendication 3,
**caractérisé en ce que** les mailles rectangulaires ont une plus grande extension longitudinale (2d) dans la direction de la voie de circulation.

5. Système de retenue de véhicules (10) selon l'une des revendications précédentes, **caractérisé en ce qu'**au moins un des dispositifs d'ancrage (28, 30, 32) est monté de manière fixe sur le sol (U).

6. Système de retenue de véhicules (10) selon l'une des revendications 1 à 4, **caractérisé en ce qu'**au moins un des dispositifs d'ancrage (28, 30, 32) est monté de manière coulissante sur le sol (U).

7. Système de retenue de véhicules (10) selon la revendication 5 ou 6, **caractérisé en ce que** l'un au moins des dispositifs d'ancrage (28, 30, 32) peut être pressé au sol (U) par le biais d'une baguette de serrage ou d'un cadre de serrage (50).

8. Système de retenue de véhicules (10) selon l'une des revendications précédentes, **caractérisé en ce que** l'un au moins des dispositifs d'ancrage (28, 30, 32) comporte une paire de montants (52, 54) qui peuvent être fixés verticalement par rapport au sol et entre lesquels l'un au moins des éléments de paroi (12, 14, 16) peut être fixé.

9. Système de retenue de véhicules (10) selon la revendication 8,
**caractérisé en ce que** les montants (52, 54) sont en forme de plaque.

10. Système de retenue de véhicules (10) selon l'une quelconque des revendications précédentes,
**caractérisé en ce que** des éléments de paroi adjacents (12, 14, 16) sont fixés, de préférence vissés, les uns aux autres.

11. Système de retenue de véhicules (10) selon l'une des revendications précédentes, **caractérisé en ce qu'**un profilé de guidage de (34), s'étendant le long de la voie de circulation, est monté du côté des éléments de paroi qui est éloigné au sol (U).

12. Système de retenue de véhicules (10) selon la revendication 11,
**caractérisé en ce que** le profilé de guidage (34) a une plus grande extension en largeur transversalement à la voie de circulation que les éléments de paroi (12, 14, 16).
